# EUROPÄISCHE PATENTSCHRIFT

(11) **EP 0 866 224 B1**
(45) Veröffentlichungstag und Bekanntmachung des Hinweises auf die Patenterteilung: **04.10.2001**
(21) Anmeldenummer: 98103651.0
(22) Anmeldetag: 03.03.1998
(51) Int. Cl.: F04C 2/08

(54) **Zahnradpumpe zum Fördern von Fluiden**
Gear pump for the delivery of fluids
Pompe à engrenages pour le déplacement de fluides

(30) Priorität: 17.03.1997 DE 19710804
(43) Veröffentlichungstag der Anmeldung: 23.09.1998
(73) Patentinhaber: SGL CARBON AG, 65203 Wiesbaden (DE); Geräte- und Pumpenbau GmbH, 98673 Merbelsrod (DE)
(72) Erfinder: Schmidt, Eugen, Dr., 98673 Merbelsrod (DE); Schmidt, Herbert, Dr., 98666 Lichtenau (DE); Thiele, Walter, Dr.-Ing., 53179 Bonn (DE)

(56) Entgegenhaltungen:
- DE-A- 2 422 783
- US-A- 2 611 323
- PATENT ABSTRACTS OF JAPAN vol. 6, no. 253 (M-178) [1131] , 11.Dezember 1982 & JP 57 148084 A (MATSUSHITA DENKI SANGYO), 13.September 1982,

## Beschreibung

Die Erfindung betrifft eine Zahnradpumpe zum Fördern von Fluiden gemäß dem Oberbegriff des Patentanspruchs 1.

Zahnradpumpen mit Innenverzahnung und solche mit Außenverzahnung werden in der Technik in erheblichem Umfang zur hydraulischen Leistungsübertragung im Druckbereich von ca. 10 bis 250 bar verwendet. Für reine Förderaufgaben setzt man sie im Druckbereich von ca. 2 bis 10 bar für das Fördern von schmierenden Fluiden wie Ölen der verschiedensten Art oder von Dieselkraftstoff ein. Beim Fördern von schlecht oder nicht schmierenden Fluiden wie beispielsweise Wasser, niedrig siedenden Kohlenwasserstoffen, insbesondere Benzin oder Kerosin, oder aus Lösungen oder Mischungen bestehenden Getränken treten bei Verwendung von Zahnradpumpen bereits bei niedrigen ausgangsseitigen Fluiddrücken von ca. 2 bis 10 bar nach kurzer Zeit Probleme auf. Die Reibung wird zu hoch und die Pumpen fallen wegen Erosion und/oder Korrosion aus. Probleme dieser Art führen auch in Betriebsgebieten, in denen mit temporärem Trockenlauf oder mit zeitweilig unterbrochenen Schmierfilmen gearbeitet werden muß, zum Ausfall der Pumpen.

Es war deshalb die der Erfindung zugrundeliegende Aufgabe, Zahnradpumpen zu schaffen, die auch zum Fördern von schlecht oder nicht schmierenden Fluiden geeignet sind oder die unter Bedingungen störungsfrei laufen, bei denen temporär Trockenlauf auftritt oder unter denen der Schmierfilm zeitweilig abreißt.

Die Aufgabe wird durch die in dem kennzeichnenden Teil des Anspruchs 1 beschriebenen Maßnahmen gelöst. Die von Anspruch 1 abhängigen Patentansprüche geben vorteilhafte Ausgestaltungen der Erfindung wieder. Die Anspruchstexte werden hiermit in die Beschreibung der Erfindung eingeführt.

Teile aus Kohlenstoff werden im Maschinenbau seit langem z.B. als Schleifringe, Dichtringe, Gleitlager, Gleitringe oder Trennschieber verwendet (siehe z.B. Jörres, Ingenieur-Werkstoffe I Nr. 11/12 (1989) und Ingenieur-Werkstoffe 2, Nr. 1/2 (1990)). Allerdings ist der Einsatz von solchen Teilen aus Kohlenstoff - im folgenden soll, wenn auf entsprechende Unterschiede in den Materialqualitäten nicht besonders hingewiesen wird, in den Begriff Kohlenstoff auch Graphit eingeschlossen sein - nicht unproblematisch, da es bei der Anwendung von Kohlenstoffteilen immer auf die Wahl einer für die vorherrschenden Betriebsbedingungen geeigneten Materialpaarung ankommt. Es können Teile aus Kohlenstoff, die sich im Betrieb mit einem bestimmten Gegenlaufwerkstoff in einem bestimmten Betriebsmedium gut bewährt haben, beim Betrieb mit einem anderen Gegenlaufwerkstoff oder in einem anderen Betriebsmedium als ungeeignet erweisen. Es ist deshalb äußerst wichtig, geeignete Kohlenstoffqualitäten für die jeweiligen Anwendungen zu finden und es gibt für die Lösung dieser Aufgabe keine generelle technische Regel. Bei der gegenseitigen Eignung von miteinander gepaarten Gleit- oder Lagerwerkstoffen kommt es auch auf die Maschinen und deren konstruktive Gegebenheiten an, in denen und mit denen die Werkstoffe gegeneinander laufen müssen. So sind z.B. Gleitringdichtungen bekannt, in denen einer oder beide dichtende Ringe aus einem Kohlenstoffwerkstoff bestehen (G 94 19 961.2) oder es werden Trennschieber in trockenlaufenden Rotationskompressoren oder in naßlaufenden Flügelzellenpumpen auch dann eingesetzt, wenn Flüssigkeiten mit wenig ausgeprägten Schmiereigenschaften gefördert werden müssen. Dieser Stand der Technik könnte dem ersten Anschein nach den Schluß zulassen, die Verwendung von Kohlenstoffteilen in den Zahnradpumpen, für die in dieser Patentanmeldung Schutz begehrt wird, sei für den Fachmann naheliegend. Dies ist jedoch nicht der Fall. Es gab trotz des Vorliegens eines Bedarfs dafür bis zum Zeitpunkt der Erfindung keine Zahnradpumpen, die für das Fördern von Fluiden mit fehlender oder ungenügender Schmierfähigkeit geeignet sind, weil bis jetzt entsprechende Versuche zum Fördern derartiger Medien mit Zahnradpumpen wegen frühzeitiger erosions- und/oder korrosionsbedingten Ausfalls der Pumpen fehlgeschlagen sind. In einem großen Teil der Fachkreise herrscht sogar die Meinung vor, die Förderung von Fluiden des obengenannten Typs mit Zahnradpumpen sei technisch nicht beherrschbar. Es ist deshalb ein Ergebnis von erfinderischem Rang, wenn nun doch für das Fördern derartiger schlecht oder nicht schmierender Fluide im Dauerbetrieb geeignete Zahnradpumpen bereitgestellt werden.

Ein wesentliches Merkmal der Pumpen ist, daß das die fördernden Zahnräder umgebende Gehäuse der Arbeitskammer der Pumpe aus einem synthetisch hergestellten Kohlenstoffwerkstoff besteht, der fluiddicht ist. In einer solchen Pumpe sind beide in der Förderkammer befindlichen Zahnräder axial an den sie auf beiden Seiten umgebenden, aus dem Kohlenstoffwerkstoff bestehenden Wänden der Förderkammer gleitend gelagert. Im Falle einer Außenzahnradpumpe sind die beiden Seiten der Arbeitskammer zusätzlich als Lagerblöcke für die Achsen der Zahnräder ausgebildet, so daß auch die Achsen der Zahnräder in passend ausgeformten Lagerbuchsen aus Kohlenstoff gelagert sind. Desweiteren ist im Falle einer Innenzahnradpumpe das äußere, die Innenverzahnung aufweisende Zahnrad zusätzlich in radialer Richtung am ebenfalls aus dem Kohlenstoffwerkstoff bestehenden Innenmantel der Förder- oder Arbeitskammer über seinen gesamten Umfang gleitend gelagert und im Falle einer Außenzahnradpumpe gleiten die radialen Außenzahnflanken dichtend an dem Innenmantel der Förderkammer entlang.

Im Gegensatz zu den bisherigen Anwendungen von Maschinenelementen aus Kohlenstoffwerkstoffen im Bereich dynamische Dichtungen und Gleitelemente, bei denen die Teile aus den Kohlenstoffwerkstoffen immer nur eine Beanspruchungsrichtung und eine Gleitfläche hatten, sind bei den erfindungsgemäßen Pumpen mehrere Lagerungen vereint, die sich bezüglich ihrer Belastungen und der Anforderungen an ihre Gleiteigenschaften zum Teil wesentlich unterscheiden. Dieser besonderen Kombination von Anforderungen muß im Sinne der Erfindung nun eine einzige Werkstoffpaarung entsprechen. Zudem können beim Betrieb der erfindungsgemäßen Pumpen auch Betriebszustände, bei denen der Fluidfilm zwischen den aneinander gleitenden Elementen abreißt, wie z.B. beim Anlaufen der Pumpe oder dem Abreißen des Förderstromes, auftreten. Die erfindungsgemäßen Pumpen sind auch für solche Bedingungen, die einen kurzzeitigen Trockenlauf oder den Betrieb im Mischreibungsgebiet erfordern, geeignet.

Das Gehäuse der Arbeitskammer besteht vorzugsweise aus einem Kohlenstoffwerkstoff mit einer Matrix aus einem carbonisierten aber nicht auf Graphitierungstemperatur erhitzten Kohlenstoff. Diese Matrix wird durch Verkoken oder Carbonisieren des verkokbare Stoffe enthaltenden Bindemittels eines Vorproduktkörpers für die Herstellung des Kohlenstoffwerkstoffs erhalten. Der Vorproduktkörper ist aus dem Binder und bestimmten Füllstoffen zusammengesetzt. Beim Carbonisieren dieses Körpers muß unterhalb einer Temperatur gearbeitet werden, bei der Graphitierungsprozesse eintreten. Vorzugsweise wird mit einer Endtemperatur von 900 bis 1000°C gearbeitet. Das Verkoken oder Carbonisieren wird in der dem Fachmann auf dem Gebiet der Kohlenstofftechnik bekannten Art und Weise unter Ausschluß oxidierend wirkender Substanzen durchgeführt.
Das verwendete Bindemittel ist entweder ein Steinkohlenteerpech, ein Petrolpech oder eine Mischung aus einem der vorgenannten Pechtypen und einem Kunstharz. Bei der Wahl des Bindemittels muß darauf geachtet werden, daß das Bindemittel nach dem Carbonisieren eine Koksausbeute von mindestens 50, vorzugsweise von mehr als 60 und besonders bevorzugt von mehr als 65 Gewichtsprozent (Bestimmung nach DIN 51905) aufweist.
Bei der Herstellung des Kohlenstoffwerkstoffes wird der Binder mit dem Füller gemischt. Der Binder kann dabei sowohl in flüssiger als auch in feinpulverisierter Form mit dem Füller gemischt werden. Das Vermischen in feinpulverisierter Form wird besonders dann angewandt, wenn Peche mit hohen Erweichungspunkten verarbeitet werden. Es ist aber auch möglich, den Binder bei Temperaturen oberhalb seines Erweichungspunktes in flüssiger Form mit dem Füller zu mischen. Nach dem Mischen können aus nach beiden Mischverfahren hergestellten Mischungen Kohlenstofformkörper gepreßt werden. Die bevorzugte Vorgehensweise beim Arbeiten mit Pechen ist das Einbringen und Einmischen des Bindemittels in pulverisierter Form und das darauf folgende Pressen von Formkörpern aus dem erhaltenen Füllerpulver-Binderpulver-Gemisch. Wenn eine Vermischung eines Binders in flüssiger Form mit dem Füller gewählt worden ist, ist es vorteilhaft, das erhaltene Binder-Füller-Gemisch vor dem Verpressen zu Formkörpern zu einer feinen Körnung aufzumahlen und dann dieses Mahlgut zu Formkörpern zu verpressen. Das Verpressen geschieht vorzugsweise in Gesenk- oder isostatischen Pressen. Alle nach einem der vorgenannten Verfahren hergestellten, sogenannten grünen Formkörper werden sodann dem Carbonisierungsprozeß zugeführt.

Der Fülleranteil im Vorprodukt und in dem Kohlenstoffwerkstoff besteht zu 35 bis 97 Gew.-% aus Graphit, zu 0 bis 62 Gew.-% aus nicht graphitiertem Petrol- oder Steinkohlenteerpechkoks und zu 3 bis 20 Gew.-% aus mineralischen, die tribologischen Eigenschaften des Werkstoffs beeinflussenden Bestandteilen.
Der graphitische Teil des Füllers kann Naturgraphit, Kishgraphit, Elektrographit, d.h. auf synthetischem, elektrothermischem Wege hergestellter Graphit oder auch graphitierter Koks sein oder er kann aus einer Mischung eines oder mehrerer der vorgenannten Stoffe bestehen. Bei der elektrothermischen Herstellung von Graphit muß das Gut beim Graphitierungsprozeß, der ebenfalls unter Ausschluß oxidierend wirkender Medien durchgeführt werden muß, einer Temperatur von mindestens 1800°C, vorzugsweise von über 2400°C bis zu 3000°C ausgesetzt werden.
Der zweite Teil des Füllers besteht aus nicht graphitiertem Petrol- oder Steinkohlenteerpechkoks. Diese Kokse gehören bereits zum härteren, weniger Schmierfähigkeit besitzenden jedoch die Widerstandsfähigkeit gegen Abrasion erhöhenden Teil des Kohlenstoffwerkstoffes.
Den dritten Teil des Füllers bilden Hartstoffe, die vorzugsweise aus Oxiden, Carbiden, Nitriden, Boriden oder Silikaten bestehen oder diese enthalten. Besonders bevorzugt werden Siliciumdioxid, Siliciumcarbid, Aluminiumoxid, Borcarbid, Siliciumnitrid oder Feldspat verwendet. Diese Stoffe haben die Aufgabe, die Abrasionsfestigkeit des Kohlenstoffwerkstoffes weiter zu erhöhen und im Betrieb die Gegenlaufflächen durch leichte Schmirgelwirkung sauber zu halten.
Vor dem Zusammenbringen mit dem Bindemittel wird jedes der später den Füller bildenden Bestandteile auf Mehlfeinheit gemahlen. Das hierbei erzeugte Mahlgut hat bevorzugt Siebdurchgangswerte, die im Bereich der Kombination von d₅₀ = 15 *µ*m und d₉₅ = 55 *µ*m liegen. Körner mit einer Größe von mehr als 400 *µ*m werden abgesiebt.

Die hergestellten Formkörper sind nach dem Brennen wegen des Austritts von Pyrolyseprodukten des Binderanteils noch porös. Für die Verwendung als Konstruktionswerkstoff in Pumpen müssen sie noch flüssigkeitsdicht gemacht werden. Dies geschieht durch Auffüllen des flüssigkeitszugänglichen Porensystems der Körper mit einem flüssigen Imprägniermittel, das nach dem Imprägnieren entweder erstarrt, oder ausgehärtet wird. Als preiswerteste und hier auch bevorzugte Imprägniermittel werden duroplastische und thermoplastische Kunstharze verwendet. Besonders bevorzugt sind hier Harze aus der Gruppe Phenolharze, insbesondere des Resoltyps, Furan- oder Polyesterharze, perfluorierte Kohlenwasserstoffharze oder Polyamidharze. Bei Verwendung von Kunstharzen als Imprägniermittel muß beachtet werden, daß die Einsatztemperatur der Pumpe durch die jeweilige Wärmebelastbarkeit der Imprägniermittel begrenzt wird. Kohlenstoffteile für Pumpen, die bei sehr hohen Temperaturen betrieben werden sollen, werden mit Flüssigmetallen oder deren Legierungen wie beispielsweise Kupfer und Kupferlegierungen oder Antimon und Antimonlegierungen imprägniert. Für höchste Ansprüche können die Kohlenstoffteile auch durch eine sogenannte, dem Fachmann bekannte Chemical Vapor Impregnation (CVI) fluiddicht gemacht werden. Hierbei werden bei hohen Temperaturen gasförmige Substanzen in das Porensystem der Kohlenstoffteile eingebracht, die bei thermischer Zersetzung Kohlenstoff oder andere Hartstoffe bilden. Bei dieser thermischen Zersetzung werden mindestens die Poreneingänge vollständig mit Kohlenstoff oder einem der Hartstoffe ausgefüllt, was eine Dichtigkeit des Körpers bewirkt.

Aus dem Dokument des Standes der Technik JP 57-148084A ist eine Zahnradpumpe bekannt, in welcher das die Zahnräder umgebende Gehäuse aus mit Phenolharz imprägniertem Kohlenstoff besteht.

Die in der Förderkammer oder dem Arbeitsraum der Pumpe miteinander kämmenden Zahnräder können je nach Konstruktion, mechanischer oder thermischer Belastung oder dem zu fördernden Medium aus verschiedenen Werkstoffen bestehen. Für das Fördern von Wasser wird vorzugsweise Edelstahl oder ein Buntmetall verwendet, wobei die Teile bevorzugt nach einem pulvermetallurgischen Verfahren hergestellt worden sind. Es können aber auch aus Metallvollstücken oder Vollstücken aus einer Metallegierung hergestellte Teile verwendet werden, deren Herstellung allerdings aufwendiger ist und die praktisch keine Poren mehr haben. Bei nicht allzu hohen Anforderungen bezüglich der Korrosionsfestigkeit im Bereich vergleichsweise niedriger Temperaturen können die Teile aus duroplastischen oder thermoplastischen Kunststoffen wie beispielsweise ausgehärteten Phenol-, Furan-, oder Polyesterharzen, bzw. Polyamiden, Polyimiden bestehen. Zur Verbesserung der mechanischen und thermischen Eigenschaften werden diese Duro- und Thermoplasten häufig in vorteilhafter Weise in mit pulver- und/oder faserförmigen Füllern ausgerüsteten Formen verwendet. Bei der Wahl der Füller greift der Fachmann auf das bekannte Fachwissen zurück. Für den Einsatz bei höheren Temperaturen und/oder unter stärker korrosiven Betriebsbedingungen werden Zahnräder aus technischer Keramik wie beispielsweise Porzellan oder Siliciumcarbid oder insbesondere aus synthetisch hergestelltem, für die Verwendung als Gleitring- oder Lagermaterial geeigneten Kohlenstoffqualitäten verwendet. Die Kohlenstoffkörper können zur Verbesserung ihrer tribologischen Eigenschaften nach einem der aus dem Stand der Technik bekannten Verfahren wie beispielsweise CVI, CVD (Chemical Vapor Deposition), CVR (Chemical Vapor Reaction) mit einer Imprägnierung oder Beschichtung mit einem Hartstoff wie z.B. SiC, TiC, WC, TiB₂, Si₃N₄, BC versehen sein. Die Auswahl des jeweils geeigneten Werkstoffes trifft der Fachmann gemäß den gegebenen technischen Randbedingungen unter Zuhilfenahme einfach durchzuführender Versuche.

Das die Arbeitskammer der Pumpe begrenzende Gehäuse der Pumpe aus dem Kohlenstoffwerkstoff kann bei entsprechend stabiler, d.h. dickwandiger Ausführung auch ohne weitere dieses Gehäuse stützende und schützende Hülle auskommen. Im Regelfall ist jedoch das Gehäuse aus dem Kohlenstoffwerkstoff von einer es mechanisch stützenden, innere Druckkräfte aufnehmenden und gegen mechanische Beschädigungen wie Schläge oder Stöße schützenden Hülle umgeben. Diese Hülle kann aus einem metallischen Werkstoff, einem Kunststoff oder einem mit Fasern verstärkten Werkstoff bestehen. Sie wird nach bekannten Regeln der Technik ausgebildet.

Eine der bevorzugten Ausführungsarten der erfindungsgemäßen Pumpen sind Innenzahnradpumpen, bei denen zwei in der Arbeitskammer der Pumpe ineinander angeordnete Zahnräder, von denen das innere angetrieben wird, in einer solchen Weise rotieren, daß beim Kämmen der Außenverzahnung des inneren Zahnrades mit den auf der Innenseite des äußeren, ringförmigen Zahnrades befindlichen Zähnen auf der Saugseite der Pumpe ständig neue Förderräume geschaffen werden in die die zu fördernden Fluide eindringen und auf der Druckseite der Pumpe diese Förderräume kontinuierlich wieder bis auf einen Minimalwert verkleinert werden, wodurch die in den Förderräumen befindlichen Fluide in den Druckkanal ausgestoßen werden. Voraussetzung für die Funktionsfähigkeit einer solchen Pumpe ist, daß das innere Zahnrad eine geringere Anzahl an Zähnen als das Außenzahnrad hat.

Nach einer bevorzugten Ausführungsform besteht das Gehäuse der Arbeitskammer der Pumpe aus zwei miteinander fluiddicht verbundenen Teilen. Das erste Teil hat die Form eines Topfes mit einem Boden und einer zylindermantelförmigen Wand. Das zweite Teil deckt den Innenraum des ersten Teils vollständig ab, wobei es eine fluiddichte Verbindung mit dem oberen Teil der zylindermantelförmigen Wand des ersten Teils hat. Bevorzugt liegt es auf dem oberen, freien Rand der Wand des ersten Teils fluiddicht auf. Beim üblichen Betrieb der Pumpe muß man sich den mit Deckel versehenen Topf auf seiner Mantelfläche liegend vorstellen. Die Zahnräder der Fördereinrichtung sind innerhalb der aus dem Topf und dem Deckel gebildeten Kammer gelagert, wobei alle die Kammer nach innen begrenzenden Wände aus dem Kohlenstoffmaterial gleichzeitig die Lager darstellen. Es ergeben sich dabei die folgenden, unterschiedlichen Lagerungen. Zum einen ist die in radialer Richtung gesehen äußere Mantelfläche des äußeren Zahnrads an der Innenwand der zylindermantelförmigen Wand des Topfes gelagert und wird dort beim Betrieb der Pumpe abgerollt und zum anderen sind beide Seiten der beiden Zahnräder an den Seitenwänden der Arbeitskammer, also einmal an dem Boden des Topfes und zum anderen an der Innenseite des Deckels gleitend und dichtend gelagert.
Die für den Betrieb der Pumpe notwendigen, auf die Förderräume in den Zahnrädern der Pumpe abgestimmten saug- und druckseitigen Ausnehmungen in den Seitenwänden der Arbeitskammer, die mit den entsprechenden Saug- und Druckkanälen verbunden sind, können in einem der beiden die Arbeitskammer begrenzenden Seitenteile (Boden des Topfes oder Deckel) angeordnet sein. Das Seitenteil, in dem sich diese Ausnehmungen mit ihren Kanalanschlüssen befinden, muß dann so dick ausgeführt sein, daß diese Funktionselemente der Pumpe darin Platz haben. Vorzugsweise sind diese Ausnehmungen in dem dem Antrieb der Pumpe abgewandten Seitenteil des Arbeitsraumes untergebracht. Es ist aber auch möglich, diese Funktionselemente auf der Antriebsseite anzuordnen oder die Ausnehmungen beidseitig der Arbeitskammer anzuordnen.

Nach einer anderen bevorzugten Ausführungsform besteht das aus Kohlenstoff bestehende Gehäuse der Arbeitskammer aus drei Teilen, nämlich aus einem, die Arbeitskammer in radialer Richtung vollständig umgebenden, auf seiner Innenseite hohlzylindrischen Teil, und aus zwei, dieses innen hohlzylindrische Teil auf seinen beiden offenen Seiten vollständige bedeckenden und mit den Enden dieser beiden Seiten fluiddicht abschließenden Platten oder Blöcken. Die Lagerung der Zahnräder und der Antrieb des Innenzahnrades entspricht derjenigen einer Pumpe mit zweiteiligem Gehäuse mit dem Unterschied, daß das im Boden des Topfes in der zweiteiligen Ausführung angeordnete Lager nunmehr durch das Lager in einer block- oder plattenförmigen Seitenwand ersetzt ist. Die Funktionsweise der Pumpe oder der Lagerung der Zahnräder wird dadurch nicht geändert. Was die Anordnung der saug- und der druckseitigen Aussparungen und der mit diesen verbundenen Fluidkanälen betrifft, so sind auch hier die bei der vorbeschriebenen zweiteiligen Form des Gehäuses der Arbeitskammer geschilderten Anordnungsweisen möglich. Zusätzlich können bei der dreiteiligen Ausführungsform noch Teile der saug- und der druckseitigen Kanäle in der Wand des innen hohlzylinderförmigen Teils angeordnet sein.

Das innere Zahnrad der Innenzahnradpumpe hat bevorzugt eine auf einer seiner Flachseiten zentrisch angeordnete Welle, die auf dieser Seite abgedichtet durch das Gehäuse der Arbeitskammer nach außen geführt und dort mit einem Antrieb verbunden ist. Aus Gründen der Laufruhe kann es aber erforderlich sein, das Innenzahnrad mit sich von beiden Flachseiten ausgehenden Wellen auszurüsten, von denen die eine gedichtet durch das Gehäuse der Arbeitskammer geführt und mit einem Antrieb verbunden ist und die andere in der anderen Seitenwand des Gehäuses der Arbeitskammer gelagert ist. Eine weitere Verbesserung der Führung der Zahnräder einer Innenzahnradpumpe wird dadurch erreicht, daß auf einer oder auf beiden der Flachseiten des angetriebenen Zahnrades eine konzentrisch um dessen Welle angeordnete, fest mit dem Zahnrad verbundene zylindrische Erhebung befindet, die in eine komplementäre hohlzylindrische Ausnehmung in der benachbarten Innenwand der Arbeitskammer paßt und dort drehbar und mit geringer Toleranz gelagert ist. Wenn sich die Welle nur nach einer Seite des Zahnrades erstreckt, können sich dennoch auf dessen beiden Seiten solche zylinderförmigen Erhebungen mit ihren komplementären Lagern in der benachbarten Seitenwand der Arbeitskammer befinden. Die zylinderförmige Erhebung kann auch in Form eines konzentrisch um die Welle angeordneten Zylindermantels ausgebildet sein, dessen radial äußere Mantelfläche die in dem Lager gleitende Lauffläche ist. Aus Kostengründen wird bevorzugt die Ausführung mit einer nur auf einer der Flachseiten angeordneten zusätzlichen Lagerung verwendet.

Eine andere Ausführungsart der Zahnradpumpen dieser Erfindung sind Außenzahnradpumpen. Bei diesem Pumpentyp sind in einer Arbeitskammer zwei mit je einer Außenverzahnung versehenen Zahnräder nebeneinander angeordnet und die Zähne dieser Zahnräder kämmen unter Abdichtung des Saug- von dem Druckraum der Pumpe miteinander, wobei in den Zahnzwischenräumen der nicht in kämmendem Eingriff befindlichen Zähne das Fluid von der Saug- zur Druckseite gefördert und auf der Druckseite durch den durch die Förderung aufgebauten Druck ausgestoßen wird.
Gemäß der Erfindung bestehen auch bei diesem Pumpentyp mindestens die Wände der Arbeitskammer aus einem Kohlenstoffwerkstoff und die Zahnräder sind in mehrfacher Weise an und in den die Arbeitskammer begrenzenden Wänden gelagert.
Zum einen gleiten die in axialer Richtung angeordneten Seiten der Zahnräder dichtend an den Seitenwänden der Arbeitskammer, zum zweiten gleiten die äußeren radialen Flanken der Zähne der Zahnräder entlang ihrer ganzen Breite dichtend an der Innenwand des den Arbeitsraum in radialer Richtung begrenzenden Hüllteils und drittens sind die Wellen der Zahnräder in Lagerblöcken aus Kohlenstoff gelagert, die sich in den die seitlichen Wände der Arbeitskammer bildenden Seitenteilen aus dem Kohlenstoffwerkstoff befinden. Das Gehäuse der Arbeitskammer einer solchen Außenzahnradpumpe besteht vorzugsweise aus drei Teilen. Zum einen aus zwei, die Lager für die Wellen der Zahnräder enthaltenden Lagerblöcken, die gleichzeitig als seitliche Begrenzungen der Arbeitskammer der Pumpe auf beiden, bezüglich der Zahnräder in axialer Richtung angeordneten Seiten dienen und zweitens aus einem mit den beiden Seitenblöcken oder -platten fluiddicht verbundenen, in sich geschlossenen mantelförmigen Hüllteil, das auf seiner Innenseite der radialen Außenkontur der Zahnräder folgt, das den Ansaug- und den Druckraum enthält und das mit Öffnungen für den Fluideinlaß und den Fluidauslaß versehen ist.

Die Pumpen gemäß der Erfindung werden vorzugsweise für die Förderung von Flüssigkeiten der vorgenannten Art mit Drücken auf der Druckseite von 2 bar und mehr, besonders bevorzugt von 3 bis 8 bar eingesetzt.

Im folgenden wird die Herstellung eines Kohlenstoffwerkstoffes für eine Einhausung der Arbeitskammer von Innenzahnradpumpen beispielhaft beschrieben. 78 Gew.-% eines käuflichen makrokristallinen Naturgraphits, 14 Gew.-% eines graphitierten Steinkohlenteerpechkokses und 8 Gew.-% einer Mischung aus 60 Gewichtsteilen Quarzpulver und 40 Gewichtsteilen Feldspat, die alle auf eine Kornfeinheit d₅₀ = 15 *µ*m, d₉₅ = 55 *µ*m aufgemahlen worden waren und bei denen der Kornanteil von über 350 *µ*m abgesiebt worden war, wurden in trockenem Zustand intensiv gemischt. 70 Gewichtsteilen dieser Mischung wurden sodann 30 Gewichtsteile eines feinpulverigen Steinkohlenteerpechs, das einen Erweichungspunkt nach DIN 51920 von 110°C und einen Koksrückstand nach DIN 51905 von 62 % hatte, zugesetzt. Danach wurden Füller und Pechbinder bei Raumtemperatur in einem Schnellmischer innig gemischt. Nach dem Austragen aus dem Mischer wurde die feinpulverige Mischung in die Preßform einer Gesenkpresse gefüllt und dort ohne Fremderwärmung unter einem Druck von 200 MPa zu einem Formkörper verpreßt. Wenn das etwas schwierige Hantieren mit der feinpulverigen Mischung vermieden werden soll, kann nach dem gründlichen Vermischen des pulverförmigen Füllers mit dem pulverförmigen Binder noch unter weiterem Mischen auf eine Produkttemperatur von ca. 150°C erhitzt werden. Nach dem Austragen aus dem Mischer und dem Erkalten der Mischung muß diese dann auf eine Feinheit mit einem Maximalkorn von 1 mm gebrochen oder gemahlen werden. Das so erhaltene Pauschalmahlgut, das sich leichter hantieren läßt, wird sodann wie vorbeschrieben, zu Formkörpern verpreßt. Die Formkörper wurden sodann in einem Ringofen mit einem Brennregime für feinkörniges Kohlenstoffmaterial bis auf eine Endtemperatur von 1200°C erhitzt, wobei der Binder carbonisiert wurde und ein poröser, fester Kohlenstoffkörper erhalten wurde. Dieser Körper wurde sodann zum Herstellen von Fluiddichtigkeit nach der Vakuum-Druck-Methode mit einem Imprägnierharz des Phenol-Resol-Typs imprägniert. Aus dem imprägnierten, aus dem Kohlenstoffwerkstoff bestehenden Rohling wurden sodann durch spanende Bearbeitung die für das Gehäuse einer Zahnradpumpe erforderlichen Teile hergestellt. Der fluiddichte Kohlenstoffwerkstoff hatte folgende physikalische Daten:

| | |
|---|---|
| Härte HRB 10/100 (DIN 51917) | 100 |
| Rohdichte (DIN IEC 413) | 1,83 g/cm³ |
| Biegefestigkeit (DIN 51902) | 55 MPa |
| E-Modul (DIN 51915) | 20 GPa |

Eine erfindungsgemäße Innenzahnradpumpe, deren Zahnräder aus pulvermetallurgisch hergestellten Edelstahl (Werkstoff-Nr. Sint C 40, DIN 30910) bestanden und bei der die Wände der Arbeitskammer aus einem Kohlenstoffwerkstoff bestand, dessen Herstellung in Beispiel 1 beschrieben worden ist, wurde mit Wasser als zu förderndem Medium bei einer Drehzahl von 3000/Min mit einer Förderleistung von 6 1/Min 30 Tage ohne Störungen im Dauerbetrieb betrieben. Nach diesem Dauertest zeigte keines der in der Arbeitskammer befindlichen Teile irgendwelche Erosions- oder Korrosionserscheinungen. Die Gleit- und Lagerflächen befanden sich in ausgezeichnetem Zustand.

Im folgenden wird die Erfindung noch weiter beispielhaft anhand von lediglich schematische Darstellungen enthaltenden Figuren erläutert.

Es zeigen:
- Fig. 1,: die Ansicht eines Querschnittes durch die Arbeitskammer einer Innenzahnradpumpe;
- Fig. 2,: einen Querschnitt durch einen eine der Seitenwände der Arbeitskammer einer Innenzahnradpumpe enthaltenden Block aus einem Kohlenstoffwerkstoff;
- Fig. 3,: einen Querschnitt durch die Arbeitskammer einer Innenzahnradpumpe parallel zur Achse des Innenzahnrades;
- Fig. 4,: einen Querschnitt durch eine Außenzahnradpumpe parallel zu den Achsen der Zahnräder und
- Fig. 5,: einen Querschnitt durch eine Außenzahnradpumpe senkrecht zu den Achsen der Zahnräder.

Der in Fig. 1 dargestellte Querschnitt durch eine Innenzahnradpumpe gibt von außen nach innen gesehen, das gegossene Metallgehäuse der Pumpe (1), das den Mantel der Einhausung (2) aus Kohlenstoff der Arbeitskammer (3) schützend und stützend umgibt, wieder. Es folgt dann die hier als zu großer Spalt wiedergegebene Lagerzone (4) zwischen der Einhausung aus dem Kohlenstoffwerkstoff (2) und der radial äußeren Lauffläche (5) des Außenzahnrades (6). Das Außenzahnrad (6) hat eine Innenverzahnung (7), die einen Zahn mehr als die Außenverzahnung (8) des in ihm laufenden Innenzahnrades (9) hat. Das Innenzahnrad (9) wird über eine im Pumpengehäuse exzentrisch angeordnete Welle (10) angetrieben. Das Außenzahnrad (6) ist dagegen zentrisch in der Arbeitskammer (3) angeordnet. Beim Rotieren greifen die Zähne (8) des Innenzahnrades (9) auf einer Seite in die Vertiefungen der Innenverzahnung (7) des Außenzahnrades (6) vollständig ein, geben dann wegen des Gangunterschiedes in den zwei ineinander greifenden Verzahnungen (7) (8) auf der Saugseite der Pumpe in zunehmendem Maße Hohlräume (11) frei, in die aus den in Fig. 2 wiedergegebenen auf der Saugseite der Pumpe befindlichen, hier als "Saugnieren" bezeichneten Ausnehmungen (12), die in der in Fig. 3 sichtbaren Seitenwand (13) der Arbeitskammer (3) angeordnet sind und die mit dem Ansaugkanal (16) (Fig. 2) der Pumpe verbunden sind, zu fördernde Flüssigkeit einströmen kann und schließen auf der darauf folgenden Druckseite der Pumpe diese Hohlräume (11) unter Verdrängung der in ihnen befindlichen Flüssigkeit in die hier "Drucknieren" genannten, mit dem Druckkanal (15) (Fig. 2) in Verbindung stehenden Ausnehmungen (14) auf der Druckseite der Pumpe.

Auf der Seite der Welle (10) hat das Innenzahnrad (9) eine konzentrische zylindrische Erhebung (17), die in dem in Figur 3 dargestellten zusätzlichen Lager (18), das der Erhöhung der Laufruhe der Pumpe dient, gelagert ist.

Figur 2 zeigt einen Querschnitt durch einen Block aus einem Kohlenstoffwerkstoff, der eine der seitlichen Wände der Arbeitskammer (3) bildet. Der Block ist wieder von einem Gehäuse (1) aus gegossenem Metall umgeben, in das auch der Ansaug- (16) und der Druckkanal (15) der Pumpe eingeformt sind. Der Ansaugkanal (16) ist mit der "Saugniere" genannten Ausnehmung (12) in der Seitenwand der Arbeitskammer (3) und der Druckkanal (15) mit der "Druckniere" genannten Ausnehmung (14) in der Seitenwand der Arbeitskammer (3) verbunden. In Verbindung mit der in Fig. 1 gegebenen Beschreibung kann die Funktionsweise der Pumpe leicht verfolgt werden. Die sich in der Arbeitskammer (3) drehenden Zahnräder (6) und (9) sind an der Oberfläche des die Seitenwand bildenden, hier abgebildeten Blocks aus Kohlenstoff gleitend gelagert und das Außenzahnrad (6) gleitet wie in Fig. 1 wiedergegeben, zusätzlich mit seiner äußeren Lauffläche (5) an der Innenwand des Mantels der Einhausung aus Kohlenstoff (2) der Arbeitskammer (3) als weiterem Lager.

Figur 3 zeigt einen Querschnitt durch die Arbeitskammer (3) einer Innenzahnradpumpe parallel zur Richtung der Welle (10) des Innenzahnrades (9). Der hier topfförmige Teil der Einhausung aus Kohlenstoff (19), der einmal das radiale Lager (4) für das Außenzahnrad (6) auf der Innenseite seiner zylindermantelförmigen Innenwand (20) trägt und an dem die beiden Seitenflächen der Zahnräder (6) und (9) an der Innenfläche des Bodens (21) gelagert sind, ist auch hier mit einem Gehäuse (1) aus gegossenem Metall umgeben. Das Innenzahnrad (9) hat eine konzentrisch um seine Welle (10) angeordnete zylinderförmige Erhebung (17) mit einer radialen Lagerfläche (22), die in eine komplementäre Gegenlagerfläche (23), die sich im Boden des topfförmigen Teils der Einhausung (19) befindet, eingepaßt ist und in dieser läuft.

Die Figuren 4 und 5 zeigen zwei Querschnitte durch eine Außenzahnradpumpe, von denen einer parallel zu den Wellen (24, 24') der Zahnräder (25, 25') (Fig. 4) und der andere senkrecht zu den Wellen (24,24') der Zahnräder (25,25') (Fig. 5) geführt ist. Wie in Fig. 5 zu sehen ist, tritt die zu fördernde Flüssigkeit auf der Saugseite (26) in die über eine der Wellen (24,24') der Zahnräder (25,25') angetriebene Pumpe ein, wird, eingeschlossen in die Zahnzwischenräume (27) der gegenläufig rotierenden Zahnräder (25, 25') in die Druckkammer (28) der Pumpe gefördert und von dort aus der Pumpe ausgestoßen. Saug-(26) und Druckraum (28) der Pumpe werden durch die eng kämmenden Zähne der Zahnräder (25, 25') voneinander getrennt. Auch hier ist die Arbeitskammer (3) der Pumpe von einer am Kopfkreisdurchmesser (29) und den Seitenflächen (30) der Zahnräder (25,25') gleitend und dichtend anliegenden, verschiedene Lager bildenden Einhausung aus einem Kohlenstoffwerkstoff (2) umgeben.
Die verschiedenen, die Wände der Arbeitskammer (3) bildenden Teile aus Kohlenstoff und ihre Funktion sind in Figur 4 gut zu erkennen. Die Seitenwände bilden die Blöcke 31 und 31', die zugleich die Lager (32, 32',32'',32''') für die Wellen (24,24') der Zahnräder (25,25') enthalten. Die der Arbeitskammer (3) zugewandten Seiten der Blöcke (31,31') bilden die dichtenden Gleitlager für die Seitenflächen (30) der Zahnräder (25,25'). In Umfangsrichtung ist die Arbeitskammer (3) von einem Mantel aus Kohlenstoff (2), der entlang der von den Zähnen gebildeten Förderzonen (27) an dem Kopfkreisdurchmesser (29) der Zahnräder (25,25') dichtend und gleitend anliegt, vollständig umfaßt. Dieser Mantel weist auch die Durchbrüche für den Ansaug- (26) und den Druckkanal (28) der Pumpe auf.

### Bezugszeichenliste

- 1: äußeres Pumpengehäuse
- 2: Mantel der Einhausung der Arbeitskammer (3) aus Kohlenstoff
- 3: Arbeitskammer
- 4: Lagerzone zwischen Außenzahnrad (6) und Mantel der Einhausung (2)
- 5: radial äußere Lauffläche des Außenzahnrades (6)
- 6: Außenzahnrad
- 7: Innenverzahnung/Zähne des Außenzahnrades (6)
- 8: Außenverzahnung/Zähne des Innenzahnrades (9)
- 9: Innenzahnrad
- 10: Welle des Innenzahnrades (9)
- 11: druckseitige Saug- und Hohlräume zwischen Zahnrädern (6) (9)
- 12: saugseitige Ausnehmungen ("Saugnieren")
- 13: Seitenwand der Arbeitskammer (3)
- 14: druckseitige Ausnehmungen ("Drucknieren")
- 15: Druckkanal
- 16: Ansaugkanal
- 17: konzentrische zylindrische Erhebung am Innenzahnrad (9) = zusätzliche Lagerzylinder
- 18: zusätzliches, der Laufruhe dienendes Lager
- 19: topfförmige Einhausung von (3)
- 20: zylindermantelförmige Innenwand von (19)
- 21: Innenfläche des Bodens von (19)
- 22: radiale Lagerfläche von (17)
- 23: Gegenlagerfläche für (22) im Boden von (19)
- 24; 24': Wellen der Zahnräder der Außenzahnradpumpe
- 25; 25': Zahnräder der Außenzahnradpumpe
- 26: Saugseite der Außenzahnradpumpe
- 27: Zahnzwischenräume der Außenzahnradpumpe
- 28: Druckkammer der Außenzahnradpumpe
- 29: Kopfkreisdurchmesser der Zahnräder der Außen zahnradpumpe
- 30: Seitenflächen der Zahnräder der Außenzahnradpumpe
- 31; 31': Seitenwandblöcke der Arbeitskammer der Außenzahnradpumpe
- 32; 32'; 32''; 32''': Lager für die Wellen der Zahnräder der Außenzahnradpumpe

## Patentansprüche

1. Zahnradpumpe zum Fördern von fehlende oder ungenügende Schmierfähigkeit aufweisenden Fluiden
mit mindestens einem Anschluß zum Ansaugen und mindestens einem Anschluß zum Ausstoßen der Fluide,
den Anschluß zum Ansaugen und den Anschluß zum Ausstoßen der Fluide verbindenden Kanälen und Hohlräumen und einer in einer dieser Hohlräume angeordneten Fördereinrichtung für die Fluide, die aus einer Arbeitskammer, in der zwei miteinander kämmende, jedoch dabei Förderräume erzeugende und wieder bis auf einen Mindestwert verkleinernde Zahnräder rotieren, besteht,
wobei mindestens ein auf der Ansaugseite befindlicher Kanal in die Ansaugseite der Arbeitskammer mündet und mindestens ein zum Ausstoßen der Fluide bestimmter Kanal von der Druckseite der Arbeitskammer ausgeht,
und in der die miteinander kämmenden Zahnräder aus einem Werkstoff aus der Gruppe Buntmetall, Stahl, Edelstahl, technische Keramik, pulvermetallurgisch hergestellte Metalle und Metallegierungen, duroplatische und thermoplastische Kunststoffe, Füllstoffe enthaltende duroplastische und thermoplastische Kunststoffe, synthetisch hergestellter Kohlenstoff besteht,
**dadurch gekennzeichnet, daß**
das die Zahnräder (6, 9, 25, 25') umgebende Gehäuse der Arbeitskammer (3) aus einem synthetisch hergestellten Werkstoff mit einer Matrix aus einem carbonisierten, nicht graphitierten Kohlenstoff und aus einem in die Matrix eingebundenen Füller besteht, der zu 35 bis 97 Gewichtsprozent aus Graphit, zu 0 bis 62 Gewichtsprozent aus nicht graphitiertem Petrol- oder Steinkohlenteerpechkoks und zu 3 bis 20 Gewichtsprozent aus mineralischen Bestandteilen besteht.

2. Zahnradpumpe nach Patentanspruch 1,
**dadurch gekennzeichnet, daß**
der Graphitfüller ein Stoff aus der Gruppe Naturgraphit, Kishgraphit, Elektrographit, graphitierter Koks ist oder aus Mischungen von Stoffen dieser Gruppe besteht.

3. Zahnradpumpe nach einem der Patentansprüche 1 oder 2,
**dadurch gekennzeichnet, daß**
die mineralischen Bestandteile Hartstoffe aus der Gruppe Oxide, Carbide, Nitride, Boride, Silikate sind.

4. Zahnradpumpe nach Patentanspruch 3,
**dadurch gekennzeichnet, daß**
die mineralischen Bestandteile Stoffe aus der Gruppe Siliciumdioxid, Siliciumcarbid, Aluminiumoxid, Borcarbid, Siliciumnidrid, Feldspat sind.

5. Zahnradpumpe nach einem der Patentansprüche 1 bis 4,
**dadurch gekennzeichnet, daß**
die aus gebranntem, nicht graphitiertem Kohlenstoff bestehende Matrix aus einem Bindemittel aus der Gruppe Steinkohlenteerpech, Petrolpech, Pech-Kunstharzmischungen durch Verkoken entstanden ist und **daß** das Bindemittel eine Kohlenstoffausbeute nach DIN 51905 von mindestens 50 Prozent aufweist.

6. Zahnradpumpe nach einem der Patentansprüche 1 bis 5,
**dadurch gekennzeichnet, daß**
die Poren des Kohlenstoffs des Gehäuses der Arbeitskammer zur Erzeugung von Fluiddichtigkeit mit einem erhärteten Imprägniermittel gefüllt sind.

7. Zahnradpumpe nach Patentanspruch 6,
**dadurch gekennzeichnet, daß**
das erhärtete Imprägniermittel ein erhärtetes oder erstarrtes Kunstharz aus der Gruppe Phenolharze, Furanharze, Polyesterharze, Polyamide, fluorierte Kohlenwasserstoffe ist.

8. Zahnradpumpe nach einem der Patentansprüche 1 bis 7,
**dadurch gekennzeichnet, daß**
die Pumpe eine Innenzahnradpumpe ist,
bei der in der Arbeitskammer (3) der Fördereinrichtung ein mittels eines Antriebs in Rotation versetzbares,
eine Außenverzahnung aufweisendes Innenzahnrad (9) mit den Zähnen seiner Außenverzahnung (8) mit den Zähnen einer Innenverzahnung (7) eines zweiten Zahnrads (6) kämmt, das das Innenzahnrad (9) umgibt.

9. Zahnradpumpe nach Patentanspruch 8,
**dadurch gekennzeichnet, daß**
das Gehäuse der Arbeitskammer (3) aus zwei Teilen, nämlich erstens einem quasi topfförmigen Teil (19), in dem die zwei Zahnräder (6, 9) der Fördereinrichtung auf einer ihrer Flachseiten an dem Boden des Topfes (21) gelagert sind und in dem das zweite, äußere Zahnrad (6) entlang seines gesamten Umfangs (5) an der Innenwand der zylindermantelförmigen Wand des Topfes (20) gelagert ist und zweitens
einem auf der offenen Seite des topfförmigen Teils (19) quasi als Deckel dichtend auf dem Topf (19) aufliegenden platten- oder blockförmigen Teil, an dem die zwei Zahnräder (6, 9) auf ihrer anderen Flachseite gelagert sind, besteht,
wobei sich mindestens Teile der Saug- (16) und der Druckkanäle (15) sowie die für den Pumpenbetrieb erforderlichen Aussparungen (12, 14) entweder im topfförmigen Teil (19) oder im deckelförmigen Teil oder im topf- ( 19) und im deckelförmigen Teil des Gehäuses befinden.

10. Zahnradpumpe nach Patentanspruch 9,
**dadurch gekennzeichnet, daß**
sich die für den Pumpenbetrieb erforderlichen Aussparungen (12,14) allein in dem deckelförmigen Teil befinden und **daß** diese Aussparungen (12, 14) jeweils mit den für den Betrieb notwendigen Teilen der Saug-(16) und Druckkanäle (15) verbunden sind.

11. Zahnradpumpe nach Patentanspruch 8,
**dadurch gekennzeichnet, daß**
das Gehäuse der Arbeitskammer (3) aus drei Teilen, nämlich aus zwei, die Arbeitskammer (3) seitlich begrenzenden Platten oder Blöcken, an denen die Zahnräder (6, 9) mit ihren, den Innenoberflächen dieser Platten oder Blöcke jeweils zugewandten Flachseiten gelagert sind und
einem die Arbeitskammer (3) entlang ihres gesamten Umfangs umgebenden, mit den beiden, die seitliche Begrenzung des Arbeitsraumes bildenden Platten oder Blöcken dichtend verbundenen, innen hohlzylindrischen Teil (20), an dessen Innenwand (4) das zweite, äußere Zahnrad (6) in radialer Richtung gelagert ist, besteht, wobei sich mindestens Teile der Saug- (16) und der Druckkanäle (15) sowie die für den Pumpenbetrieb erforderlichen Aussparungen (12, 14) in einer der seitlichen Platten oder Blöcke oder in beiden seitlichen Platten oder Blöcken oder sich zusätzlich Teile der Saug- (16) und der Druckkanäle (15) in dem innen hohlzylindrischen Teil befinden.

12. Zahnradpumpe nach Patentanspruch 11,
**dadurch gekennzeichnet, daß**
sich die für den Pumpenbetrieb erforderlichen Aussparungen (12, 14) nur in einem der seitlich die Arbeitskammer begrenzenden platten- oder blockförmigen Teile befinden und **daß** diese Aussparungen (12,14) mit den für den Betrieb erforderlichen Teilen der Saug-(16) und Druckkanäle (15) verbunden sind.

13. Zahnradpumpe nach einem der Patentansprüche 1 bis 12,
**dadurch gekennzeichnet, daß**
das Innenzahnrad (9) auf einer Seite eine zentrale Welle (10) aufweist, die gedichtet durch eins der seitlich angeordneten platten- oder blockförmigen Teile geführt und mit einem Antrieb verbunden ist
und **daß** es auf der Flachseite, auf der sich die Welle (10) befindet, eine rotationssymmetrisch um diese Welle (10) oder im Abstand von dieser Welle (10) angeordnete, zylindrische bzw. zylindermantelförmige Erhebung (17) aufweist, die in einer, dieser Erhebung (17) komplementären Ausnehmung (18) gelagert ist, die sich in dem benachbarten platten- oder blockförmigen Teil befindet.

14. Zahnradpumpe nach Patentanspruch 13,
**dadurch gekennzeichnet, daß**
das Innenzahnrad (9) auf beiden Flachseiten eine zylindrische bzw. zylindermantelförmige Erhebung (17) aufweist, die in diesen Erhebungen (17) komplementären Ausnehmungen (18) gelagert sind, die sich in dem jeweils benachbarten platten- oder blockförmigen Teil befinden, wobei die Erhebung (17), die sich auf der Seite befindet, auf der keine Welle (10) vorhanden ist, sich rotationssymmetrisch um eine gedachte Welle erstreckt die eine Verlängerung der auf der anderen Seite vorhanden Welle (10) wäre.

15. Zahnradpumpe nach einem der Patentansprüche 1 bis 12,
**dadurch gekennzeichnet, daß**
das Innenzahnrad (9) eine sich nach beiden Seiten erstreckende zentrale Welle (10) aufweist, die in beiden, dem Innenzahnrad (9) benachbarten platten- oder blockförmigen Teilen gelagert ist und die auf einer Seite gedichtet durch eins der seitlich angeordneten platten- oder blockförmigen Teile geführt und mit einem Antrieb verbunden ist
und **daß** das Innenzahnrad (9) außerdem auf jeder seiner Flachseiten je eine rotationssymmetrisch um diese Welle (10) oder im Abstand von dieser Welle (10) angeordnete zylindrische bzw. zylindermantelförmige Erhebung (17) aufweist, die in dem jeweils angrenzenden seitlich angeordneten platten- oder blockförmigen Teil in einer der jeweiligen zylindrischen oder zylindermantelförmigen Erhebung komplementären Ausnehmung (18) gelagert ist.

16. Zahnradpumpe nach einem der Patentansprüche 1 bis 7,
**dadurch gekennzeichnet, daß**
die Pumpe eine Außenzahnradpumpe ist,
bei der in der Arbeitskammer (3) der Fördereinrichtung die Außenverzahnungen von zwei nebeneinander angeordneten Zahnrädern (25, 25'), von denen eins angetrieben wird, miteinander kämmen.

17. Zahnradpumpe nach Patentanspruch 16,
**dadurch gekennzeichnet, daß**
das Gehäuse der Arbeitskammer (3) aus drei Teilen, nämlich aus zwei an den Zahnrädern (25, 25') seitlich gleitend anliegenden, die Arbeitskammer (3) seitlich begrenzenden, mit Aussparungen für die Aufnahme der Wellen (24, 24') der Zahnräder (25, 25') versehenen Lagerblöcken (31, 31') und einer die Arbeitskammer (3) in, bezogen auf die Zahnräder (25, 25'), radialer Richtung rundum begrenzenden Hüllteil (2) besteht.

## Claims

1. Geared pump for conveying fluids lacking or having insufficient lubricating ability, the pump having at least one connection for the suction of the fluids and at least one connection for the expulsion of the fluids,
ducts and interstices joining the connection for the suction of the fluids and the connection for the expulsion of the fluids,
and a conveying device for the fluids which is arranged in one of these interstices and which comprises an operating chamber in which two gearwheels rotate, which gearwheels mesh with each other, but in the process generate conveying spaces and make them smaller again down to a minimum value,
with at least one duct which is located on the suction side opening into the suction side of the operating chamber and with at least one duct intended for the expulsion of the fluids issuing from the pressure side of the operating chamber,
and in which the gearwheels which mesh with each other consist of a material from the group consisting of nonferrous metal, steel, special steel, industrial ceramics, metals and metal alloys produced by means of powder metallurgy, thermosetting and thermoplastic synthetic resins, thermosetting and thermoplastic synthetic resins containing fillers, synthetically produced carbon,
**characterized in that** the housing of the operating chamber (3) surrounding the gearwheels (6, 9, 25, 25') consists of a synthetically produced material with a matrix comprising a carbonized, non-graphitized carbon and a filler bonded into the matrix, which filler consists'of 35 to 97 % by weight graphite, 0 to 62 % by weight non-graphitized petroleum pitch coke or coal-tar pitch coke and 3 to 20 % by weight mineral constituents.

2. Geared pump according to claim 1,
**characterized in that** the graphite filler is a substance from the group natural graphite, kish graphite, electrographite, graphitized coke or consists of mixtures of substances of this group.

3. Geared pump according to one of claims 1 or 2,
**characterized in that** the mineral constituents are hard materials from the group oxides, carbides, nitrides, borides, silicates.

4. Geared pump according to claim 3,
**characterized in that** the mineral constituents are substances from the group silicon dioxide, silicon carbide, aluminium oxide, boron carbide, silicon nitride, feldspar.

5. Geared pump according to one of claims 1 to 4,
**characterized in that** the matrix consisting of fired, non-graphitized carbon has originated from a binder from the group coal-tar pitch, petroleum pitch, mixtures of pitch and synthetic resin, by coking and **in that** the binder has a carbon yield according to DIN 51905 of at least 50 %.

6. Geared pump according to one of claims 1 to 5,
**characterized in that** the pores of the carbon of the housing of the operating chamber are filled with a hardened impregnating medium in order to produce fluidtightness.

7. Geared pump according to claim 6,
**characterized in that** the hardened impregnating medium is a. hardened or solidified synthetic resin from the group phenolic resins, furan resins, polyester resins, polyamides, fluorinated hydrocarbons.

8. Geared pump according to one of claims 1 to 7,
**characterized in that** the pump is an internally geared pump, in which, in the operating chamber (3) of the conveying device, an internal gearwheel (9), which can be set rotating by means of a driving mechanism and which has an external gear tooth system, meshes by means of the teeth of its external gear tooth system (8) with the teeth of an internal gear tooth system (7) of a second gearwheel (6) which surrounds the internal gearwheel (9).

9. Geared pump according to claim 8,
**characterized in that** the housing of the operating chamber (3) consists of two parts,
firstly a more or less cup-shaped part (19), in which the two gearwheels (6, 9) of the conveying device are mounted on one of their flat sides on the base of the cup (21) and in which the second, external gearwheel (6) is mounted along its entire circumference (5) on the internal wall of the cylindrical jacket-shaped wall of the cup (20), and
secondly a plate-shaped or block-shaped part resting on the open side of the cup-shaped part (19) and acting in a sealing manner like a cover on the cup (19), on which part the two gearwheels (6, 9) are mounted on their other flat side,
with at least parts of the suction (16) and the pressure ducts (15) and also the recesses (12, 14) required for the pump operation being located either in the cup-shaped part (19) or in the cover-shaped part or in the cup-shaped part (19) and in the cover-shaped part of the housing.

10. Geared pump according to claim 9,
**characterized in that** the recesses (12, 14) required for the pump operation are located only in the cover-shaped part and that these recesses (12, 14) are each connected to the parts of the suction (16) and pressure ducts (15) necessary for the operation.

11. Geared pump according to claim 8,
**characterized in that** the housing of the operating chamber (3) consists of three parts, namely of two plates or blocks which limit the operating chamber (3) laterally, on which plates or blocks the gearwheels (6, 9) are mounted with their flat sides which face the inner surfaces of these plates or blocks in each case, and
a part (20) which is hollow cylindrical on the inside, surrounds the operating chamber (3) along its entire circumference and is connected in a sealing manner to the two plates or blocks which form the lateral limitation of the operating area, on the internal wall (4) of which part (20) the second, external gearwheel (6) is mounted in the radial direction,
with at least parts of the suction (16) and the pressure ducts (15) and also the recesses (12, 14) necessary for the pump operation being located in one of the lateral plates or blocks or in both lateral plates or blocks or parts of the suction (16) and the pressure ducts (15) being additionally located in the inside of the part which is hollow cylindrical.

12. Geared pump according to claim 11,
**characterized in that** the recesses (12, 14) required for the pump operation are only located in one of the plate-shaped or block-shaped parts which limit the operating chamber laterally and **in that** these recesses (12, 14) are connected to the parts of the suction (16) and pressure ducts (15) which are required for the operation.

13. Geared pump according to one of claims 1 to 12, **characterized in that** the internal gearwheel (9) has a central shaft (10) on one side, which shaft is led in a sealed manner through one of the laterally arranged plate-shaped or block-shaped parts and is connected to a driving mechanism,
and **in that** on the flat side on which the shaft (10) is located it has a cylindrical or cylindrical jacket-shaped projection (17) which is arranged rotationally shaped projection (17) which is arranged rotationally symmetrically about this shaft (10) or at a distance from this shaft (10) and which is mounted in a recess (18) which is complementary to this projection (17) and which is located in the adjacent plate-shaped or block-shaped part.

14. Geared pump according to claim 13,
**characterized in that** the internal gearwheel (9) has on both flat sides a cylindrical or cylindrical jacket-shaped projection (17) mounted in recesses (18) complementary to these projections (17), which recesses are located in the respectively adjacent plate-shaped or block-shaped part, with the projection (17), which is located on the side on which there is no shaft (10), extending rotationally symmetrically about an imaginary shaft, which would be an extension of the shaft (10) present on the other side.

15. Geared pump according to one of claims 1 to 12, **characterized in that** the internal gearwheel (9) has a central shaft (10) extending towards both sides,
which shaft is mounted in both plate-shaped or block-shaped parts adjacent to the internal gearwheel (9) and which is led, sealed on one side, through one of the laterally arranged plate-shaped or block-shaped parts and is connected to a driving mechanism,
and **in that**, moreover, the internal gearwheel (9) has on each of its flat sides in each case a cylindrical or cylindrical jacket-shaped projection (17) arranged rotationally symmetrically about this shaft (10) or at a distance from this shaft (10), which projection is mounted in the respectively adjoining, laterally arranged, plate-shaped or block-shaped part in a recess (18) complementary to the respective cylindrical or cylindrical jacket-shaped projection.

16. Geared pump according to one of claims 1 to 7, **characterized in that** the pump is an externally geared pump, in which, in the operating chamber (3) of the conveying device, the external gears of two gearwheels (25, 25') arranged next to each other, one of which is driven, mesh with each other.

17. Geared pump according to claim 16,
**characterized in that** the housing of the operating chamber (3) consists of three parts, namely of two supporting blocks (31, 31') abutting the gearwheels (25, 25') in a laterally sliding manner, laterally limiting the operating chamber (3) and provided with recesses to accommodate the shafts (24, 24') of the gearwheels (25, 25'), and a cover part (2) completely limiting the operating chamber (3) in the radial direction in relation to the gearwheels (25, 25').

## Revendications

1. Pompe à engrenages pour débiter des fluides non lubrifiants ou insuffisamment lubrifiant, comprenant :
- au moins un branchement d'aspiration et au moins un branchement de refoulement du fluide,
- des canaux et des cavités pour relier le branchement d'aspiration et le branchement de refoulement des fluides, et
- une installation de transfert associée à l'une de ces cavités pour le fluide, qui se compose d'une chambre de travail dans laquelle tournent deux roues dentées engrenant l'une avec l'autre, mais créant néanmoins des chambres de transfert qui seront de nouveau réduites à une valeur minimale,
- au moins un canal du côté de l'aspiration débouchant dans le côté aspiration de la chambre de travail et au moins un canal destiné au refoulement du fluide partant du côté de pression de la chambre de travail, et
- dans laquelle les roues dentées en engrènement sont réalisées en un matériau formé par le groupe des métaux composites, aciers, aciers inoxydables, céramiques techniques, métaux et alliages métalliques fabriqués en métallurgie des poudres, matières thermoplastiques et thermlodurcissables, matières thermodurcissables et thermoplastiques contenant des charges, carbone de synthèse,
**caractérisée en ce que**
le boîtier de la chambre de travail (3) qui entoure les roues dentées (6, 9, 25, 25') est en une matière synthétique formée d'une matrice d'un carbone non graphitique, carbonisé, et d'une charge intégrée dans la matrice, ayant de 35 à 97 % en poids de graphite, de 0 à 60 % en poids de coke de poix de pétrole ou de charbon non graphité, et de 3 à 20 % en poids de composants minéraux.

2. Pompe à engrenages selon la revendication 1,
**caractérisée en ce que**
la charge de graphite est formée d'une matière choisie dans le groupe du graphite naturel, du graphite Kish, du graphite électrique, du coke graphité ou d'un mélange des matières de ce groupe.

3. Pompe à engrenages selon l'une des revendications 1 ou 2,
**caractérisée en ce que**
les composants minéraux durs sont choisis dans le groupe des oxydes, carbures, nitrures, borures, silicates.

4. Pompe à engrenages selon la revendication 3,
**caractérisée en ce que**
les composants minéraux sont choisis dans le groupe du dioxyde de silicium, de carbure de silicium, de l'oxyde d'aluminium, du carbure de bore, du nitrure de silicium, de feldspath.

5. Pompe à engrenages selon l'une quelconque des revendications 1 à 4,
**caractérisée en ce que**
la matrice en carbone brûlé non graphité est obtenue, par cokéfaction à partir d'un liant du groupe de la poix de goudron de houille, goudron de pétrole, de mélange de goudron et de résine de synthèse, et
le liant présente un rendement en carbone selon la norme DIN 51905 d'au moins 50 %.

6. Pompe à engrenages selon l'une quelconque des revendications 1 à 5,
**caractérisée en ce que**
les pores du carbone du boîtier de la chambre de travail sont remplis d'un agent d'imprégnation, durci pour réaliser l'étanchéité au fluide.

7. Pompe à engrenages selon la revendication 6,
**caractérisée en ce que**
l'agent d'imprégnation durci est une résine synthétique durcie ou susceptible de figer, choisie dans le groupe des résines phénoliques, des résines de furanne, des résines de polyester, des polyamides, des hydrocarbures fluorés.

8. Pompe à engrenages selon l'une quelconque des revendications 1 à 7,
**caractérisée en ce que**
la pompe est une pompe à engrenage intérieur, et dans la chambre de travail (3) de l'installation de transfert, une roue à denture intérieure (9) ayant une denture extérieure mise en rotation par un moyen d'entraînement, engrène avec les dents de sa denture extérieure (8) avec les dents d'une denture intérieure (7) d'une seconde roue dentée (6) qui entoure la roue dentée intérieure (9).

9. Pompe à engrenages selon la revendication 8,
**caractérisée en ce que**
le boîtier de la chambre de travail (3) est formé de deux parties, à savoir d'une première partie pratiquement en forme de pot (19) recevant les deux roues dentées (6, 9) de l'installation de transfert montées par l'un de leur côté plat contre le fond du pot (21), et dans laquelle la seconde roue dentée (6), extérieure est montée le long de toute sa périphérie (5) contre la paroi intérieure de la paroi en forme d'enveloppe cylindrique du pot (20), et
en second lieu d'une partie en forme de plaque ou de bloc appuyée sur le côté ouvert de la pièce en forme de pot (19), de manière étanche quasiment comme un couvercle reposant sur le pot (19), et qui reçoit par leur autre côté plat, les deux roues dentées (6, 9),
au moins une partie des canaux d'aspiration (16) et de pression (15) ainsi que des cavités (12, 14) nécessaires au fonctionnement de la pompe se trouvant soit dans la partie en forme de pot (19), soit dans la partie en forme de couvercle, soit dans la partie en forme de pot (19) et en forme de couvercle du boîtier.

10. Pompe à engrenages selon la revendication 9,
**caractérisée en ce que**
les cavités (12, 14) nécessaires au fonctionnement de la pompe se trouvent uniquement dans la partie en forme de couvercle et ces cavités (12, 14) sont chaque fois reliées aux parties des canaux d'aspiration (16) et de pression (15) nécessaires au fonctionnement.

11. Pompe à engrenages selon la revendication 8,
**caractérisée en ce que**
le boîtier de la chambre de travail (3) est formé de trois parties, à savoir de deux'plaques ou blocs délimitant latéralement la chambre de travail (3) et recevant les roues dentées (6, 9) par leur côté plat tourné chaque fois vers les surfaces intérieures de ces plaques ou blocs, et
d'une pièce (20) cylindrique creuse, intérieure, entourant la chambre de travail (3) le long de toute sa périphérie, reliée de manière étanche aux deux plaques ou blocs formant la limite latérale de la chambre de travail, et dont la paroi intérieure (4) loge le second pignon denté (6) extérieur, dans la direction radiale,
au moins les parties des canaux d'aspiration (16) et de pression (15) ainsi que des cavités (12, 14) nécessaires au fonctionnement de la pompe se trouvant dans l'une des plaques ou blocs latéraux ou dans les deux plaques ou blocs latéraux, ou des pièces supplémentaires des canaux d'aspiration (16) et de pression (15) se trouvent dans la partie cylindrique creuse intérieure.

12. Pompe à engrenages selon la revendication 11,
**caractérisée en ce que**
les cavités (12, 14) nécessaires au fonctionnement de la pompe ne se trouvent que dans des parties en forme de plaques ou de blocs délimitant latéralement la chambre de travail, et ces cavités (12, 14) sont reliées aux parties des canaux d'aspiration (16) et de pression (15) nécessaires au fonctionnement.

13. Pompe à engrenages selon l'une quelconque des revendications 1 à 12,
**caractérisé en ce que**
la roue dentée intérieure (9) présente d'un côté un arbre central (10) qui traverse de manière étanche l'une des pièces en forme de plaques ou de blocs prévues latérales et est reliée à un moyen d'entraînement, et sur le côté plat sur lequel se trouve l'arbre (10), il est prévu un bossage (17) cylindrique ou en forme d'enveloppe cylindrique, symétrique en rotation autour de l'arbre (10) ou à distance de cet arbre (10), ce bossage étant logé dans une cavité (18) complémentaire au bossage (17), cette cavité se trouvant dans la partie en forme de plaque ou de bloc, voisine.

14. Pompe à engrenages selon la revendication 13,
**caractérisée en ce que**
la roue dentée intérieure (9) présente sur les deux côtés plats, un bossage (17) cylindrique ou en forme d'enveloppe cylindrique, et logé dans des cavités (18) complémentaires à ces bossages (17), prévues dans la pièce en Tonne de plaques ou de blocs voisine, et le bossage (17) qui se trouve du côté sans arbre (10), s'étend avec une symétrie de rotation autour de l'axe qui prolongerait l'arbre (10) de l'autre côté.

15. Pompe à engrenages selon l'une quelconque des revendications 1 à 12,
**caractérisée en ce que**
la roue à denture intérieure (9) présente un arbre central (10) s'étendant d'un côté, qui est logé dans les deux pièces en forme de plaques ou de blocs voisines de la roue à denture intérieure (9) et est rendu étanche d'un côté par l'une des pièces en forme de plaques ou de blocs prévues latéralement et qui est relié à un moyen d'entraînement, et
la roue à denture intérieure (9) présente de plus sur chacun de ses côtés plats, chaque fois un bossage (17) cylindrique ou en forme d'enveloppe cylindrique prévu avec une symétrie de rotation autour de cet arbre (10) ou à une distance de cet arbre (10), ce bossage étant logé dans la pièce en forme de plaque ou de bloc latéralement adjacente dans une cavité (18) complémentaire au bossage de forme cylindrique ou d'enveloppe cylindrique respectif.

16. Pompe à engrenages selon l'une quelconque des revendications 1 à 7,
**caractérisée en ce que**
la pompe est une pompe à engrenages extérieurs dont l'installation de transfert'logée dans la chambre de travail (3), comporte des dentures extérieures avec deux roues dentées (25, 25') juxtaposées, qui engrènent et dont l'une est entraînée.

17. Pompe à engrenages selon la revendication 16,
**caractérisée en ce que**
le boîtier de la chambre de travail (3) est formé de trois parties, à savoir de deux blocs de palier (31, 31') appliqués en glissement latéralement contre les roues dentées (25, 25'), délimitant latéralement la chambre de travail (3), comportant des cavités pour recevoir les arbres (24, 24') des roues dentées (25, 25'), et d'une partie en forme d'enveloppe (2) délimitant de manière périphérique, la chambre de travail (3), dans la direction radiale, par rapport aux roues dentées (25, 25').
